# EUROPÄISCHE PATENTANMELDUNG

(11) **EP 1 086 905 A2**
(43) Veröffentlichungstag der Anmeldung: **28.03.2001**
(21) Anmeldenummer: 00118027.2
(22) Anmeldetag: 22.08.2000
(51) Int. Cl.: B65D 75/46

(54) **Verpackungsbehältnis**

(30) Priorität: 22.09.1999 DE 19945446
(71) Anmelder: PLAUDO GmbH, 63110 Rodgau (DE)
(72) Erfinder: von Grolman, Tassilo, 61440 Oberursel (DE)
(74) Vertreter: Manitz, Finsterwald & Partner

(57) **Zusammenfassung**

Die Erfindung betrifft ein Verpackungsbehältnis in der Form eines Schlauches, der an seinen beiden Enden (11) jeweils entlang einer Endkante geschlossen ist, so daß zwei Hauptflächen des Verpackungsbehältnisses gebildet sind, die sich jeweils zwischen den beiden Endkanten erstrecken. Der Schlauch ist an seinen beiden Endkanten jeweils von einer ersten Seite und einer der ersten Seite gegenüberliegenden zweiten Seite in einem ersten Einschlagabschnitt (13) bzw. einem zweiten Einschlagabschnitt (15) eingeschlagen, so daß zwischen den beiden Hauptflächen eine erste endseitig eingeschlagene Seitenfläche und eine zweite endseitig eingeschlagene Seitenfläche gebildet ist. Die Länge des ersten und zweiten Einschlagabschnitts beträgt jeweils weniger als die Hälfte der Länge einer Endkante.

## Beschreibung

Die Erfindung betrifft ein Verpackungsbehältnis in der Form eines Schlauches, der an seinen beiden Enden jeweils entlang einer Endkante geschlossen ist, so daß zwei Hauptflächen des Verpackungsbehältnisses gebildet sind, die sich jeweils zwischen den beiden Endkanten erstrecken.

Derartige Verpackungsbehältnisse sind beispielsweise als Tüten für Kartoffelchips bekannt. Hier ist an jedem Ende der Schlauchform eine Hälfte der Umfangskante des Schlauchendes mit der daran anschließenden anderen Hälfte verschweißt, so daß die Tüte zu ihren beiden verschweißten Endkanten hin im Längsschnitt spitz zuläuft. Derartige Tüten bieten dem Verbraucher ein bekanntes Erscheinungsbild.

Es ist eine Aufgabe der Erfindung, ein Verpackungsbehältnis zu schaffen, das bei guter Schutzwirkung für die darin verpackte Ware ein neuartiges und ansprechendes Erscheinungsbild liefert.

Diese Aufgabe wird für ein Verpackungsbehältnis der eingangs genannten Art dadurch gelöst, daß der Schlauch an seinen beiden Endkanten jeweils von einer ersten Seite und einer der ersten Seite gegenüberliegenden zweiten Seite in einem ersten Einschlagabschnitt bzw. einem zweiten Einschlagabschnitt eingeschlagen ist, so daß zwischen den beiden Hauptflächen eine erste endseitig eingeschlagene Seitenfläche und eine zweite endseitig eingeschlagene Seitenfläche gebildet ist, wobei die Länge des ersten und zweiten Einschlagabschnitts jeweils weniger als die Hälfte der Länge einer Endkante beträgt.

An den beiden Endkanten ist das Verpackungsbehältnis also dergestalt eingeschlagen, daß das Material des Verpackungsbehältnisses, beispielsweise eine Kunststoffolie, entlang der Einschlagabschnitte eine vierlagige Schicht und entlang eines zwischen den beiden Einschlagabschnitten angeordneten zentralen Bereichs der betreffenden Endkante eine doppellagige Schicht bildet.

Dieses Einschlagen erfolgt von jeder Seite aus auf deutlich weniger als die Hälfte der Länge der betreffenden Endkante, wobei unter dieser Länge die aufgrund des Einschlagens letztlich resultierende Endkantenlänge zu verstehen ist.

Aufgrund des Einschlagens des Schlauches jeweils an den beiden Enden der Endkanten werden zwei einander gegenüberliegende Hauptflächen und zwei dazwischen angeordnete, einander gegenüberliegende Seitenflächen gebildet, wobei aufgrund des erläuterten Einschlagens auf jeweils weniger als die Hälfte der Endkantenlänge die Breite der Hauptflächen in einer Richtung parallel zu der Erstreckung der Endkanten zwangsläufig jeweils größer ist als die jeweilige Breite der beiden Seitenflächen.

Aufgrund des Einschlagens sind an jeder Seite des Schlauches entlang dessen Umfang drei Bereiche gebildet, an denen der Verlauf des Querschnitts des Verpackungsbehältnisses abweichend von einer im wesentlichen runden Form eine Richtungsänderung durchführen muß. Diese drei Bereiche einer Seite des Verpackungsbehältnisses können als ein äußerer Rundkantenbereich, ein zentraler Seitenlinienbereich sowie ein weiterer äußerer Rundkantenbereich bezeichnet werden. Sie erstrecken sich senkrecht zur Umfangsrichtung von einer Endkante bis zur anderen Endkante,

Aufgrund einer zwar unterschiedlich stark ausgeprägten, jedoch grundsätzlich inhärent vorhandenen Eigensteifigkeit des verwendeten Verpackungsmaterials führen die erläuterten zwangsläufigen Richtungsänderungen im Querschnitt des Verpackungsbehältnisses zu einem natürlichen Eigenvolumen des an den Endkanten geschlossenen Verpackungsbehältnisses. Im Gegensatz zu der reinen Schlauchform einer Kartoffelchipstüte besitzt das erfindungsgemäße Verpackungsbehältnis also auch ohne Unterstützung durch die darin verpackte Ware oder eines darin herrschenden Luftdrucks eine voluminöse Grundform, die zum einen dem Verbraucher ein ansprechendes optisches Erscheinungsbild vermittelt und zum anderen der verpackten Ware einen Schutz gegenüber mechanischen Einwirkungen bietet.

Gegenüber einem Einschlagen der beiden Seiten jeweils bis zur Mitte der resultierenden Endkanten bietet die Erfindung den Vorteil, daß insbesondere im Bereich der Endkanten weniger Totvolumen entsteht.

Vorteilhaft für das erläuterte Entstehen der voluminösen Eigenform des Verpackungsbehältnisses ist, daß der Schlauch im Bereich der Endkanten lediglich eingeschlagen, jedoch nicht schräg oder senkrecht zu der Erstreckungsrichtung der Endkanten umgeschlagen ist.

Im übrigen muß der Schlauch nicht unbedingt nahtlos hergestellt sein, sondern kann auch aus einer Folie erzeugt sein, die an zwei einander gegenüberliegenden Längsseiten zu einem Schlauch verbunden ist. Auch ein Behältnis, das aus vier Folienstücken zusammengesetzt ist, die entlang der vier Rundkantenbereiche sowie entlang der beiden Endkanten miteinander verbunden sind, ist im Zusammenhang mit der Erfindung als Schlauchform anzusehen.

Es ist von Vorteil, wenn die Länge der beiden Einschlagabschnitte entlang der betreffenden Endkante jeweils zwischen 10 % und 40 %, beispielsweise 25 % der Länge dieser Endkante beträgt.

In einer besonders vorteilhaften Ausführungsform der Erfindung enthält das Verpackungsbehältnis ein quaderförmiges Innenbehältnis, das die zu verpackende Ware beinhaltet oder selbst die Ware bildet. Durch ein derartiges Innenbehältnis wird die erläuterte voluminöse Eigenform des äußeren Verpackungsbehältnisses unterstützt und aufgrund der Eigenstabilität des Materials des Verpackungsbehältnisses auch bei einem vorübergehenden Abknicken oder Umknicken des Verpackungsbehältnisses stabilisiert.

Zu diesem Zweck ist es bevorzugt, wenn die Länge einer solchen Kante des Innenbehältnisses, die sich parallel zu einer Endkante des Verpackungsbehältnisses erstreckt, die Länge desjenigen zentralen Abschnitts der Endkante übersteigt, der zwischen den beiden Einschlagabschnitten der Endkante verläuft. Beispielsweise soll die genannte parallele Kantenlänge des Innenbehältnisses mindestens 60 % der Länge einer Endkante betragen, falls die Länge der beiden Einschlagabschnitte dieser Endkante jeweils 20 % der Endkantenlänge beträgt. In diesem Fall werden nämlich die beiden bereits genannten seitlichen Seitenlinienbereiche des Verpackungsbehältnisses, die sich von der einen Endkante zu der anderen Endkante erstrecken, von dem Innenbehältnis nach außen gedrückt bzw. gestülpt, so daß das Eigenvolumen des Verpackungsbehältnisses noch weiter vergrößert wird.

Damit die erläuterte voluminöse Eigenform des Verpackungsbehältnisses erzielt wird, ist dieses vorzugsweise aus einem nicht knitternden und/oder vergleichsweise steifen folienartigen Material gefertigt, insbesondere aus einer Kunststoffolie, beispielsweise einer Verbundfolie aus Polyamid und Polyethylen. Auch eine Ausgestaltung aus Papier ist möglich.

Außerdem kann das Verpackungsbehältnis zumindest in einigen Bereichen der Hauptflächen bzw. Seitenflächen aus einem transparenten oder milchig transparenten Material bestehen, um einen zumindest partiellen Einblick auf die verpackte Ware oder das enthaltene Innenbehältnis zu ermöglichen.

Insbesondere bei der Verpackung von Artikeln des Santiäreinrichtungsbereichs wird das Verpackungsbehältnis zu einem besonderen Blickfang für den Verbraucher, wenn es auf nahezu undurchsichtige Weise mit einem Tropfenmuster bedruckt ist. Dieser Aufdruck kann beispielsweise an einer Hauptfläche und den beiden Seitenflächen vorgesehen sein, während die andere, als Rückseite vorgesehene Hauptfläche zumindest weitgehend durchsichtig belassen werden kann, um dem interessierten Verbraucher ein genaueres Studium der verpackten Ware zu ermöglichen.

Weitere bevorzugte Ausführungsformen sind in den Unteransprüchen beschrieben.

Die Erfindung wird nachfolgend beispielhaft unter Bezugnahme auf die Zeichnungen erläutert. In diesen zeigen:
- Fig. 1: eine perspektivische Ansicht eines erfindungsgemäßen Verpackungsbehältnisses, wobei verdeckte Kanten und Linien teilweise gestrichelt dargestellt sind,
- Fig. 2: eine Mittenquerschnittsansicht des Verpackungsbehältnisses gemäß der Fig. 1, und
- Fig. 3: eine Mittenquerschnittsansicht eines weiteren Verpackungsbehältnisses.

Das in den Fig. 1 und 2 dargestellte Verpackungsbehältnis besteht aus einer schlauchförmigen Kunststoffolie, die an ihren beiden axialen Enden entlang einer Endkante 11 geschlossen ist. Beispielsweise ist die Kunststoffolie an den Endkanten verklebt, heißverklebt, verschweißt oder verpreßt.

An den Endkanten 11 ist der Schlauch von zwei Seiten her eingeschlagen, so daß dort jeweils zwei äußere, vierlagige Einschlagabschnitte 13 und 15 und ein dazwischen angeordneter, doppellagiger Zentralab schnitt 17 der jeweiligen Endkante 11 gebildet sind. Die Länge der beiden Einschlagabschnitte 13, 15 beträgt jeweils ¼ der Gesamtlänge der resultierenden Endkante 11.

Aufgrund des Einschlagens des Schlauches besitzt dieser entlang seines Umfangs eine obere Hauptfläche 19, eine erste Seitenfläche 21, eine untere Hauptfläche 23 und eine zweite Seitenfläche 25 (vgl. Fig. 2). Jede Hauptfläche 19, 23 erstreckt sich flächig ohne weitere Umknickung zwischen den beiden Endkanten 11. Die beiden Seitenfläche 21, 25 sind an den Einschlagabschnitten 13 der Endkanten 11 jeweils doppellagig zusammengeschlagen und nehmen zur Längsmitte des Verpackungsbehältnisses hin eine flächige Erstreckung ein.

Die Hauptflächen 19, 23 sind von den Seitenflächen 21, 25 jeweils durch einen Rundkantenbereich 27 getrennt, der sich jeweils von einem Ende einer Endkante 11 zu dem gleichgerichteten Ende der anderen Endkante 11 erstreckt. Die beiden Seitenflächen 21, 25 weisen jeweils einen zentralen Seitenlinienbereich 29 auf, der sich von einem Ende des Zentralabschnitts 17 einer Endkante 11 zu dem entsprechenden Ende des Zentralabschnitts 17 der anderen Endkante 11 erstreckt (vgl. Fig. 1).

Fig. 2 zeigt einen Querschnitt entlang einer Ebene, die sich bezüglich der axialen Erstreckung der Schlauchform des Verpackungsbehältnisses auf halber Höhe und senkrecht hierzu erstreckt. Wie aus Fig. 2 ersichtlich, vollzieht der Querschnittsverlauf des Verpackungsbehältnisses an den vier Rundkantenbereichen 27 und den Seitenlinienbereichen 29 jeweils eine Richtungsänderung.

An den Seitenlinienbereichen 29 sind die Seitenflächen 21, 25 entlang der gesamten Länge des Verpackungsbehältnisses zu einem im Querschnitt spitzwinkligen Falz gefaltet. Ein derartiger vollständiger Falz ist nicht zwingend erforderlich, jedoch zwangsläufig an den Endkanten 11 vorhanden.

Entlang der Rundkantenbereiche 27 ist das Verpackungsbehältnis lediglich an den Endkanten 11 spitzwinklig gefaltet. Dagegen erfolgt in der Mitte des Verpackungsbehältnisses der Übergang zwischen einer Hauptfläche 19, 23 und einer Seitenfläche 21, 25 entlang eines abgerundeten Querschnittsverlaufs (vgl. Fig. 2). Allerdings ist es möglich, auch die Rundkantenbereiche 27 entlang ihrer gesamten Länge zu einem spitzen Falz zu falten.

Das in den Figuren dargestellte Verpackungsbehältnis enthält ein quaderförmiges Innenbehältnis 31, das die eigentlich zu verpackende Ware enthält und das bezüglich der für die Herstellung des äußeren Verpackungsbehältnisses verwendeten Kunststoffolie aus einem vergleichsweise steifen Material, insbesondere Kunststoff gefertigt ist.

Das Innenbehältnis 31 ist innerhalb des äußeren Verpackungsbehältnisses dergestalt angeordnet, daß vier Querkanten 33 des Innenbehältnisses 31 parallel zu den Endkanten 11 des Verpackungsbehältnisses verlaufen. Die Länge der Querkanten 33 übertrifft die Länge des Zentralabschnitts der Endkanten 11 um ca. 25 %.

Die vier bezüglich der Darstellung gemäß Fig. 2 in vertikaler Richtung verlaufenden Höhenkanten 35 des Innenbehältnisses 31 besitzen eine Länge, die ca. ¼ der Länge der Schlauchform des äußeren Verpackungsbehältnisses entspricht und somit innerhalb eines bevorzugten Bereichs von 15 % bis 35 % der Länge der Schlauchform liegt. Außerdem beträgt die Länge der Höhenkanten 35 ca. 40 % der Länge der Endkanten 11 und liegt somit innerhalb eines diesbezüglich bevorzugten Bereichs von 30 % bis 45 %.

Aufgrund der erläuterten Längenverhältnisse des Innenbehältnisses 31 relativ zu dem äußeren Verpackungsbehältnis werden nicht nur dessen Hauptflächen 19, 23 auseinander gedrückt, sondern werden auch die beiden Seitenflächen 21, 25 jeweils entlang eines Mittenabschnitts 37 seitlich nach außen gedrückt, so daß der jeweilige Seitenlinienbereich 29 einen nach außen gewölbten Verlauf einnimmt und die beiden durch den jeweiligen Seitenlinienbereich 29 voneinander getrennten Längshälften einer Seitenfläche 21 bzw. 25 entlang des Mittenabschnitts 37 auseinander gespreizt werden (vgl. Fig. 2).

Bei dem in den Figuren dargestellten Verpackungsbehältnis beträgt die Länge einer Endkante 11 ungefähr die Hälfte der Länge des Schlauches, wobei hier auch ein Bereich von beispielsweise 25 % bis 75 % vorgesehen sein kann.

Außerdem ist noch anzumerken, daß die Schlauchform an den beiden Einschlagabschnitten 13 einer Endkante 11 nicht unbedingt spiegelsymmetrisch zueinander, also um gleiche Einschlaglängen eingeschlagen sein muß. Auch ist es nicht unbedingt erforderlich, daß die Schlauchform - wie in Fig. 1 dargestellt - an den beiden Endkanten 11 jeweils um dieselben Einschlaglängen eingeschlagen ist.

Fig. 3 zeigt in einer der Fig. 2 entsprechenden Darstellung den Querschnitt eines weiteren Verpackungsbehältnisses, wobei gleiche Teile oder Bereiche wie in den Fig. 1 und 2 mit denselben Bezugszeichen gekennzeichnet sind. Insbesondere ist innerhalb des Verpackungsbehältnisses gemäß Fig. 3 ebenfalls ein Innenbehältnis 31 angeordnet.

Im Unterschied zu dem Verpackungsbehältnis gemäß Fig. 1 und 2 sind die Hauptflächen 19, 23 und Seitenflächen 21, 25 nicht mehr durch Rundkantenbereiche 27, sondern durch Spitzkantenbereiche 27' voneinander getrennt, die sich mit dem in Fig. 3 gezeigten Querschnitt entlang der gesamten Länge des Verpackungsbehältnisses erstrecken. Das Verpackungsbehältnis besteht also aus vier Folienstücken, die entlang der vier Spitzkantenbereiche 27' sowie entlang der beiden in Fig. 3 nicht gezeigten Endkanten 11 miteinander verbunden, beispielsweise verschweißt sind. Alternativ hierzu können die Spitzkantenbereiche 27' auch jeweils als ein Falz in der Schlauchform des Verpackungsbehältnisses ausgebildet sein.

Außerdem sind bei dem Verpackungsbehältnis gemäß Fig. 3 keine Seitenlinienbereiche 29 bzw. hieran ausgebildete Falze vorgesehen. Stattdessen erstrecken sich innerhalb der in Fig. 3 gezeigten Mitte des Verpackungsbehältnisses die Seitenflächen 21, 25 zwischen den jeweils zwei umgebenden Spitzkantenbereichen 27' flächig und ohne Falz.

### Bezugszeichen

- 11: Endkante
- 13: Einschlagabschnitt
- 15: Einschlagabschnitt
- 17: Zentralabschnitt
- 19: obere Hauptfläche
- 21: erste Seitenfläche
- 23: untere Hauptfläche
- 25: zweite Seitenfläche
- 27: Rundkantenbereich
- 27': Spitzkantenbereich
- 29: Seitenlinienbereich
- 31: Innenbehältnis
- 33: Querkante
- 35: Höhenkante
- 37: Mittenabschnitt

## Patentansprüche

1. Verpackungsbehältnis in der Form eines Schlauches, der an seinen beiden Enden jeweils entlang einer Endkante (11) geschlossen ist, so daß zwei Hauptflächen (19, 23) des Verpackungsbehältnisses gebildet sind, die sich jeweils zwischen den beiden Endkanten (11) erstrecken,
dadurch **gekennzeichnet,**
daß der Schlauch an seinen beiden Endkanten (11) jeweils von einer ersten Seite und einer der ersten Seite gegenüberliegenden zweiten Seite in einem ersten Einschlagabschnitt (13) bzw. einem zweiten Ein schlagabschnitt (15) eingeschlagen ist, so daß zwischen den beiden Hauptflächen (19, 23) eine erste endseitig eingeschlagene Seitenfläche (21) und eine zweite endseitig eingeschlagene Seitenfläche (25) gebildet ist,
wobei die Länge des ersten und zweiten Einschlagabschnitts (13, 15) jeweils weniger als die Hälfte der Länge einer Endkante (11) beträgt.

2. Verpackungsbehältnis nach Anspruch 1,
dadurch **gekennzeichnet,**
daß die Länge des ersten Einschlagabschnitts (13) und des zweiten Einschlagabschnitts (15) jeweils zwischen 10 % und 40 %, insbesondere ca. 25 % der Länge einer Endkante (11) beträgt.

3. Verpackungsbehältnis nach einem der vorhergehenden Ansprüche,
dadurch **gekennzeichnet,**
daß die Länge einer Endkante (11) zwischen 25 % und 75 %, insbesondere ca. 50 % der Länge des Schlauches beträgt.

4. Verpackungsbehältnis nach einem der vorhergehenden Ansprüche,
dadurch **gekennzeichnet,**
daß das Verpackungsbehältnis ein Innenbehältnis (31) enthält, das eine Quaderform besitzt.

5. Verpackungsbehältnis nach Anspruch 4,
dadurch **gekennzeichnet,**
daß die Länge einer sich parallel zu einer Endkante (11) des Verpackungsbehältnisses erstreckenden Kante (33) des Innenbehältnisses (31) mindestens die Länge eines zwischen den Einschlagabschnitten (13, 15) der Endkante (11) angeordneten Zentralabschnitts (17) der Endkante (11) besitzt.

6. Verpackungsbehältnis nach einem der Ansprüche 4 oder 5,
dadurch **gekennzeichnet,**
daß die senkrecht zu der von den beiden Endkanten (11) des Verpackungsbehältnisses aufgespannten Ebene verlaufende Höhe (35) des Innenbehäitnisses (31) zwischen 15 % und 35 %, insbesondere ca. 25 % der Länge des Schlauches, und/oder zwischen 30 % und 45 %, insbesondere ca. 40 % der Länge einer Endkante (11) beträgt.

7. Verpackungsbehältnis nach einem der vorhergehenden Ansprüche,
dadurch **gekennzeichnet,**
daß entlang zweier Seitenlinienbereiche (29) jeweils ein Falz vorgesehen ist, der sich zentral innerhalb einer Seitenfläche (21, 25) zwischen den beiden Endkanten (11) erstreckt.

8. Verpackungsbehältnis nach einem der Ansprüche 1 bis 6,
dadurch **gekennzeichnet,**
daß die Seitenflächen (21, 25) zwischen den beiden Endkanten (11) falzlos ausgebildet sind.

9. Verpackungsbehältnis nach einem der vorhergehenden Ansprüche,
dadurch **gekennzeichnet,**
daß das Verpackungsbehältnis entlang von vier Rundkantenbereichen (27), die sich zwischen den beiden Endkanten (11) erstrecken und paarweise jeweils eine Seitenfläche (21, 25) gegenüber den beiden Hauptflächen (19, 23) des Verpackungsbehältnisses begrenzen, falzlos ausgebildet ist.

10. Verpackungsbehältnis nach einem der Ansprüche 1 bis 8,
dadurch **gekennzeichnet,**
daß die Seitenflächen (21, 25) und die Hauptflächen (19, 23) jeweils paarweise zu einem Spitzkantenbereich (27') verbunden, insbesondere verschweißt, oder gefaltet sind.

11. Verpackungsbehältnis nach einem der vorhergehenden Ansprüche,
dadurch **gekennzeichnet,**
daß der Schlauch an einer Endkante (11) von den beiden Seiten in gleichem Maße eingeschlagen ist und/oder an den beiden Endkanten (11) um gleiche Längen eingeschlagen ist.

12. Verpackungsbehältnis nach einem der vorhergehenden Ansprüche,
dadurch **gekennzeichnet,**
daß das Verpackungsbehältnis aus einer nicht knitternden und/oder steifen Folie gefertigt ist.

13. Verpackungsbehältnis nach einem der vorhergehenden Ansprüche,
dadurch **gekennzeichnet,**
daß das Verpackungsbehältnis aus Kunststoff gefertigt ist, insbesondere aus einer Verbundfolie aus Polyamid und Polyethylen.

14. Verpackungsbehältnis nach einem der vorhergehenden Ansprüche,
dadurch **gekennzeichnet,**
daß das Verpackungsbehältnis zumindest bereichsweise aus einem transparenten oder milchig transparenten Material besteht.

15. Verpackungsbehältnis nach einem der vorhergehenden Ansprüche,
dadurch **gekennzeichnet,**
daß der Schlauch entlang seiner Endkanten (11) durch Verkleben, Heißverkleben, Verschweißen und/oder Verpressen geschlossen ist.
